# EUROPÄISCHE PATENTSCHRIFT

(11) **EP 3 067 910 B1**
(45) Veröffentlichungstag und Bekanntmachung des Hinweises auf die Patenterteilung: **04.04.2018**
(21) Anmeldenummer: 16154380.6
(22) Anmeldetag: 05.02.2016
(51) Int. Cl.: H01H 9/26, H01H 71/56

(54) **ELEKTRISCHE SCHALTVORRICHTUNG MIT EINER MECHANISCHEN VERRIEGELUNGSVORRICHTUNG FÜR DIE SCHALTSTELLUNGEN VON SCHALTERN**
ELECTRICAL SWITCHING DEVICE WITH A MECHANICAL LOCKING DEVICE FOR THE SWITCHING OF SWITCHES
DISPOSITIF DE COMMUTATION ELECTRIQUE COMPRENANT UN DISPOSITIF DE VERROUILLAGE MECANIQUE POUR LES REGLAGES DE COMMUTATION DE COMMUTATEURS

(30) Priorität: 13.03.2015 DE 102015103725
(43) Veröffentlichungstag der Anmeldung: 14.09.2016
(73) Patentinhaber: Eaton Intelligent Power Limited, Dublin 4 (IE)
(72) Erfinder: Mader, Hans-Jürgen, 56332 Dieblich (DE)
(74) Vertreter: Eaton IP Group EMEA

(56) Entgegenhaltungen:
- EP-A2- 1 213 732
- DE-A1- 19 733 720

## Beschreibung

Die Erfindung betrifft eine elektrische Schaltvorrichtung mit einer mechanischen Verriegelungsvorrichtung für die Schaltstellungen von Schaltern.

Aus der deutschen Offenlegungsschrift DE 100 58 420 A1 ist eine mechanische Verriegelungsvorrichtung für elektrische Schalteinrichtungen bekannt, die über einen Bowdenzug Verriegelungsmechanismen zweiter elektrischer Schalteinrichtungen derart koppelt, dass verhindert wird, dass beide Schalteinrichtungen eingeschaltet werden. Diese Verriegelungsvorrichtung ist allerdings nicht für alle Anwendungsfälle vor allem im industriellen Umfeld geeignet.

Aus der deutschen Offenlegungsschrift DE 197 33 720 A1 ist eine Verriegelungsvorrichtung für Schaltgeräte mit Schaltwellen, an denen jeweils ein Bedienungshebel angeordnet ist, bekannt. Diese Vorrichtung weist Verriegelungsscheiben und Einschnitte auf, in denen ein Verriegelungselement zur Blockierung einer Schaltwelle eintauchen kann. Das Einschalten beider Schaltgeräte wird dadurch verhindert, dass die Verriegelungsvorrichtung aus zwei Scheibenpaaren mit zwei aufeinanderliegenden und gegeneinander verdrehbaren Verriegelungsscheiben besteht, dass die obere Verriegelungsscheibe fest mit dem Bedienungshebel verbunden ist, während die untere Verriegelungsscheibe fest durch Übertragungsglieder mit der Schaltwelle des Schaltgerätes verbunden ist, wodurch eine Relativbewegung zwischen der Schaltachse des Schaltgerätes und dem Bedienungshebel möglich ist, und dass das Verriegelungselement nicht in die Verriegelungsscheiben eintauchen kann, wenn eine Relativbewegung zwischen der oberen und unteren Verriegelungsscheibe eingetreten ist.

Aufgabe der vorliegenden Erfindung ist es nun, eine elektrische Schaltvorrichtung mit einer mechanischen Verriegelungsvorrichtung für die Schaltstellungen von Schaltern vorzuschlagen, die insbesondere im industriellen Bereich für die Schaltung der Spannungsversorgung von Produktionsmaschinen geeignet ist.

Diese Aufgabe wird durch die Gegenstände der unabhängigen Ansprüche gelöst. Weitere Ausgestaltungen der Erfindung sind Gegenstand der abhängigen Ansprüche.

Im industriellen Umfeld bzw. Anwendungsbereich von elektrischen Schaltern wie Lasttrennschaltern werden manchmal zwei oder mehr Schalter parallel angeordnet, wobei ein Schalter für die Steuerung der Spannungsversorgung einer Prozesssteuerung und ein oder mehrere weitere Schalter für die Spannungsversorgung von Produktionsmaschinen vorgesehen sind. Hierbei kann nun die spezielle Anforderung vorliegen, dass die Produktionsmaschinen nicht ohne die Prozesssteuerung eingeschaltet werden dürfen, und die Prozesssteuerung nicht bei eingeschalteten Produktionsmaschinen abgeschaltet werden darf. Um diese spezielle Anforderung erfüllen zu können, schlägt die Erfindung vor, bei zwei Schaltern, die mittels Handantrieben betätigt werden, eine mechanische Verbindung zwischen den Antriebseinheiten der Schaltmechaniken der Schalter vorzusehen, welche die geforderten nicht zulässigen Schalterpositionen und insbesondere auch Schaltvorgänge verhindert. Insbesondere schlägt die Erfindung eine mechanische Verriegelungsvorrichtung für die Schaltstellungen von Drehgriffen manuell betätigbarer Schalter vor, die gewährleistet, dass diese spezielle Schaltabfolge eingehalten werden kann. Nach der Erfindung können hierzu Sperrmittel vorgesehen sein, die über eine Kraftübertragungsvorrichtung miteinander gekoppelt sind. Die Sperrmittel können hierbei so ausgebildet sein, dass sie ein Einschalten eines zweiten Schalters nur dann ermöglichen, wenn der erste Schalter eingeschaltet ist, und ein Ausschalten des ersten Schalters nur dann ermöglichen, wenn der zweite Schalter ausgeschaltet ist. Mit anderen Worten blockieren die Sperrmittel sich gegenseitig über die Kraftübertagungsvorrichtung derart, dass bei bestimmten Schaltstellungen eines Schalters das Schalten des anderen Schalters verriegelt ist, und zwar so, dass zwar beide Schalter eingeschaltet werden können, das Ein- und Ausschalten eines Schalters jedoch abhängig von der Stellung des jeweils anderen Schalters erfolgen kann.

Eine Ausführungsform der Erfindung betrifft eine elektrische Schaltvorrichtung mit einer mechanischen Verriegelungsvorrichtung für die Schaltstellungen von Schaltern mit einem ersten Schalter und einem zweiten Schalter, deren Schaltmechaniken über jeweilige Drehgriffe zwischen einer ersten und einer zweiten Schaltstellung EIN bzw. AUS betätigt werden können und die jeweils Sperrmittel zum Sperren einer Betätigung ihrer jeweiligen Schaltmechanik aufweisen, einer Kraftübertragungsvorrichtung, welche die Sperrmittel der beiden Schalter miteinander koppelt, wobei die Sperrmittel des ersten Schalters derart ausgebildet sind, dass sie in der ersten Schaltstellung EIN eine Betätigung der Schaltmechanik sperren und in der zweiten Schaltstellung AUS eine Betätigung der Schaltmechanik freigeben, und die Sperrmittel des zweiten Schalters derart ausgebildet sind, dass sie in der ersten Schaltstellung EIN eine Betätigung der Schaltmechanik freigeben und der zweiten Schaltstellung AUS eine Betätigung der Schaltmechanik sperren, wobei die Sperrmittel des ersten Schalters in der zweiten Schaltstellung AUS über die Kraftübertragungsvorrichtung die Sperrmittel des zweiten Schalters in der zweiten Schaltstellung AUS in einer Position halten, in der sie eine Betätigung der Schaltmechanik des zweiten Schalters sperren, und die Sperrmittel des ersten Schalters in der ersten Schaltstellung EIN über die Kraftübertragungsvorrichtung die Sperrmittel des zweiten Schalters in der zweiten Schaltstellung AUS freigeben, und wobei die Sperrmittel des zweiten Schalters in der ersten Schaltstellung EIN über die Kraftübertragungsvorrichtung die Sperrmittel des ersten Schalters in der ersten Schaltstellung EIN in einer Position halten, in der sie eine Betätigung der Schaltmechanik des ersten Schalters sperren, und die Sperrmittel des zweiten Schalters in der zweiten Schaltstellung AUS über die Kraftübertragungsvorrichtung die Sperrmittel des ersten Schalters in der ersten Schaltstellung EIN freigeben.

Die Sperrmittel können eine mit einer Schaltachse des Drehgriffs gekoppelte Sperrscheibe und einen um eine Achse verschwenkbar gelagerten und einen Sperrstift aufweisenden Übertragungshebel umfassen, wobei der Übertragungshebel durch die Kraftübertragungsvorrichtung derart gegen die Sperrscheibe gedrückt werden kann, dass der Sperrstift in eine Ausnehmung in der Sperrscheibe eingreifen und dadurch eine Drehung des Drehgriffs sperren kann.

Um zu gewährleisten, dass der zweite Schalter vor dem ersten Schalter in die erste Schaltstellung EIN geschaltet werden kann, kann in der zweiten Schaltstellung AUS der Drehgriffe des ersten und zweiten Schalters der Übertragungshebel der Sperrmittel des ersten Schalters in eine Stellung geschwenkt sein, in der eine Drehung des Drehgriffs des ersten Schalters freigegeben und über die Kraftübertragungsvorrichtung der Übertragungshebel der Sperrmittel des zweiten Schalters in eine Stellung geschwenkt ist, in welcher der Sperrstift der Sperrmittel des zweiten Schalters in die Ausnehmung der Sperrscheibe eingreift, so dass eine Drehung des Drehgriffs des zweiten Schalters gesperrt ist. Hierdurch ist sichergestellt, dass eine Betätigung des Drehgriffs des zweiten Schalters gesperrt ist und somit der Drehgriff des zweiten Schalters nicht in die zweiter Schaltstellung EIN gebracht werden kann, wenn sich der Drehgriff des ersten Schalters in der zweiten Schaltstellung AUS befindet.

In der ersten Schaltstellung EIN des Drehgriffs des ersten Schalters und in der zweiten Schaltstellung AUS des Drehgriffs des zweiten Schalters kann der Sperrstift der Sperrmittel des ersten Schalters zumindest teilweise in die Ausnehmung der Sperrscheibe eingreifen, so dass über die Kraftübertragungsvorrichtung nahezu keine Kraft auf den Übertragungshebel der Sperrmittel des zweiten Schalters ausgeübt wird und der Übertragungshebel der Sperrmittel des zweiten Schalters durch eine Feder in eine Stellung geschwenkt ist, in welcher der Sperrstift aus der Ausnehmung der Sperrscheibe der Sperrmittel des zweiten Schalters herausführt ist, so dass eine Drehung des Drehgriffs des zweiten Schalters freigegeben ist. Hierdurch wird sichergestellt, dass der Drehgriff des zweiten Schalters erst dann freigegeben ist, um in die zweite Schaltung gebracht zu werden, wenn der Drehgriff des ersten Schalters in die Schaltstellung EIN gebracht ist.

In der ersten Schaltstellung EIN der Drehgriffe des ersten und zweiten Schalters kann der Übertragungshebel der Sperrmittel des zweiten Schalters in eine Stellung geschwenkt sein, in der eine Drehung des Drehgriffs des zweiten Schalters freigegeben und über die Kraftübertragungsvorrichtung der Übertragungshebel der Sperrmittel des ersten Schalters in eine Stellung geschwenkt ist, in welcher der Sperrstift der Sperrmittel des ersten Schalters in die Ausnehmung der Sperrscheibe eingreift, so dass eine Drehung des Drehgriffs des ersten Schalters gesperrt ist. Dadurch wird gewährleistet, dass der Drehgriff des ersten Schalters nicht in die Schaltstellung AUS gebracht werden kann, solange der Drehgriff des zweiten Schalters sich in der Schaltstellung EIN befindet. Mit anderen Worten wird also verhindert, dass der erste Schalter vor dem zweiten Schalter umgeschaltet werden kann durch Drehen des Drehgriffs des ersten Schalters von der Schaltstellung EIN in die Schaltstellung AUS.

Die Kraftübertragungsvorrichtung kann einen Bowdenzug aufweisen, dessen Enden jeweils an entsprechenden Halterungen der Übertragungshebel befestigt sind. Ein Bowdenzug besitzt den Vorteil, dass er flexibel ist und daher eine Anordnung des ersten und zweiten Schalters beispielsweise in einem Schaltschrank weniger einschränkt als eine starre Kraftübertragungsvorrichtung mittels beispielsweise eines Hebelmechanismus.

Der Drehgriff des ersten Schalters und/oder der Drehgriff des zweiten Schalters können in der zweiten Schaltstellung AUS arretierbar sein, insbesondere Ösen zum Arretieren durch Bügelschlösser aufweist. Dadurch kann wirksam verhindert werden, dass ein Drehgriff eines Schalters von der zweiten Schaltstellung AUS in die erste Schaltstellung EIN gedreht wird.

Der erste Schalter kann ein für die Spannungsversorgung einer Prozesssteuerung ausgelegter Lasttrennschalter sein, und der zweite Schalter kann ein für die Spannungsversorgung einer Produktionsmaschine ausgelegter Lasttrennschalter sein.

Die erfindungsgemäße Schaltvorrichtung eignet sich vor allem für eine Verwendung im industriellen Bereich, insbesondere für die Schaltung der Spannungsversorgung einer Produktionsmaschine.

Weitere Vorteile und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen, in der Zusammenfassung und in den Zeichnungen werden die in der hinten angeführten Liste der Bezugszeichen verwendeten Begriffe und zugeordneten Bezugszeichen verwendet.

Die Zeichnungen zeigen in
Fig. 1 ein Ausführungsbeispiel einer elektrische Schaltvorrichtung mit einem Prozesssteuerungsschalter und einem Produktionsmaschinenschalter, die über mit einer mechanischen Verriegelungsvorrichtung mit einem Bowdenzug miteinander mechanisch gekoppelt sind, gemäß der Erfindung; und
Fig. 2-4 ein Ausführungsbeispiel der Verrieglungsmechanik der elektrischen Schaltvorrichtung von Fig. 1 im Detail und in verschiedenen Schaltzuständen der Drehgriffe und Schaltmechaniken der Schalter.

In der folgenden Beschreibung können gleiche, funktional gleiche und funktional zusammenhängende Elemente mit den gleichen Bezugszeichen versehen sein. Absolute Werte sind im Folgenden nur beispielhaft angegeben und sind nicht als die Erfindung einschränkend zu verstehen. Hierin bezeichnen Schalter und Schaltgerät sowie Handgriff und Drehgriff jeweils dasselbe Bauelement.

Die elektrische Schaltvorrichtung gemäß der Erfindung ermöglicht die Anwendung zweier manuell betätigter Lasttrennschalter unter Berücksichtigung der geforderten Schaltpositionen und Schaltfolgen. Die Anordnung von zwei Schaltgeräten, gleicher oder unterschiedlicher Baugröße findet Ihre Anwendung im industriellen Bereich mit dem Ziel, die Energieversorgung und Steuerung der Fertigungsmaschinen in allen Situationen sicherzustellen und zu kontrollieren. Insbesondere soll durch die Anordnung die Spannungsversorgung für die Prozesssteuerung von der Spannungsversorgung der Produktionsmaschinen unabhängig und getrennt schaltbar sein.

Die grundsätzliche Schalteranordnung gemäß der Erfindung ist in Fig. 1 dargestellt. Ein erster Lasttrennschalter 10 ist für die Prozesssteuerung aller Produktionsmaschinen vorgesehen (Control line Schalter). Ein parallel dazu angeordneter, zweiter Lastrennschalter 12 ist für die Energieversorgung der Produktionsmaschinen, beispielsweise Schweiß- und Lackierungsroboter, Transport-und Fördermaschinen, vorgesehen (Power line Schalter). Der zweite Schalter 12 schaltet die Spannungsversorgung der Produktionsmaschinen über eine Stromleitung 38, beispielsweise eine 400 A N3 Leitung. Der erste Schalter 10 schaltet die Spannungsversorgung der Prozesssteuerung über eine Steuerleitung 40, beispielsweise eine 63 A PN1 Leitung (optional kann die Spannungsversorgung auch über eine unterbrechungsfreie Stromversorgung USV erfolgen, oder durch eine Netzspannungsversorgung, wie in Fig. 1 durch die Abzweigung von der Stromleitung 38 zur Steuerleitung 40 angedeutet ist).

Beide Schalter 10 und 12 weisen jeweils Drehgriffe 14 bzw. 16 zum manuellen Ein-oder Ausschalten der Schalter 10 bzw. 12 auf. Über die Drehgriffe 14, 16 wird über eine Schaltachse 17 ein Drehantrieb 34 bzw. 36 der Schaltmechanik des jeweiligen Schalters 10 bzw. 12 betätigt, um die Schaltmechaniken zwischen einer ersten und einer zweiten Schaltstellung EIN bzw. AUS zu betätigen und die Spannungsversorgung über die Schalter ein- bzw. abzuschalten. Vor den Drehantrieben 34 und 36 sind jeweils mechanische Verriegelungen in Form von Sperrmitteln 18 bzw. 20 angeordnet, welche - wie nachfolgend noch im Detail beschrieben wird - eine Betätigung der Schaltmechanik des jeweiligen Schalters über die Drehgriffe und Drehantriebe sperren oder freigeben können, abhängig von der Schaltstellung des jeweils anderen Schalters, die über einen Bowdenzug 32, welcher als Kraftübertragungsvorrichtung zwischen den beiden Schaltern 10 und 12 dient, kräftemäßig "signalisiert" wird.

Die wesentlichen Anforderungen hinsichtlich der Schaltfolgen und Schaltpositionen sind, dass der Power line Schalter 12 erst eingeschaltet werden kann wenn der Control line Schalter 10 in Schaltstellung EIN ist. Weiter darf es nicht möglich sein den Control line Schalter 12 auszuschalten, solange der Power line Schalter 10 noch eingeschaltet ist. Die Anforderungen müssen mechanisch unter Einhaltung der Gerätevorschriften erfüllt werden. Die Betriebsanforderungen können durch die Verwendung existierender Schalter und Baugruppen (Handantriebe, mechanische Verriegelung) und dem Einsatz einer speziellen mechanischen Verriegelung für den Control line Schalter 10 erfüllt werden. Diese ist über den Bowdenzug 32 mit der mechanischen Verriegelung des Power line Schalters 12 verbunden. Beide mechanischen Verriegelungen 18, 20 stehen über den Bowdenzug 32 in Wirkverbindung zueinander und steuern bzw. verriegeln die Schalter bzw. Schaltgeräte 10, 12 für die geforderten Betriebsbedingungen. Nachfolgend wird nun der Aufbau der Kombination der Schaltgeräte 10,12 inklusive der Betätigungselemente und Verriegelungen anhand eines Ausführungsbeispiels der Erfindung unter Bezug auf die Fig. 2 bis 4 beschrieben.

Die Sperrmittel bzw. mechanischen Verriegelungen 18, 20 weisen bei dem in den Fig. 2-3 gezeigten Ausführungsbeispiel jeweils eine mit einer Schaltachse des Drehgriffs gekoppelte Sperrscheibe 24 bzw. 26 und einen um eine Achse verschwenkbar gelagerten Übertragungshebel 30 auf, der etwa mittig einen Sperrstift 28 aufweist, der am Rand der jeweiligen 24 bzw. 26 Sperrscheibe anliegt. Eine durch eine Drehung des Drehgriffs 14 bzw. 16 bewirkte entsprechende Drehung der Sperrscheibe 24 bzw. 26 bewirkt durch die Gestaltung der Sperrscheibe 24 bzw. 26 ein entsprechendes Verschwenken des Übertragungshebels 30 durch den Sperrstift. Die Sperrscheiben 25 und 26 weisen zudem Ausnehmungen 32 auf, in die der Sperrstift 28 des Übertragungshebels 30 bei entsprechender Verschwenkung des Übertragungshebels 30 und Stellung der jeweiligen Sperrscheibe 24 bzw. 26 eingreifen und dadurch eine Drehung des entsprechenden Drehgriffs 14 bzw. 16 sperren kann. Die Übertragungshebel 30 sind jeweils an einem Ende auf einer Schwenkachse 31 gelagert und weisen jeweils an ihrem anderen Ende eine Halterung 23 für die Befestigung eines Endes des Bowdenzugs 22 auf. Dadurch ist das Verschwenken der beiden Übertragungshebel 30 über den Bowdenzug gekoppelt. Das Zusammenspiel dieser Elemente der mechanischen Verriegelungen 18 und 20 über den Bowdenzug 22 wird nun nachfolgend anhand der in den Fig. 2-4 gezeigten Schaltzustände erläutert.

Fig. 2 zeigt die Ausgangsstellung der beiden Schaltgeräte 10 und 12, in der sich beide Schaltgeräte in der Schaltstellung AUS befinden. In dieser Schaltstellung ist der Betätigung des Handgriffes 16 des Power line Schalters 12 durch den in die Ausnehmung 32 der Sperrscheibe 26 eingetauchten Sperrstift 28 gesperrt. Die Sperrstellung in der mechanischen Verriegelung 20 des Power line Schalters 12 wird durch den in der mechanischen Verriegelung 18 des Control line Schalters 10 angefahrenen Sperrstift 28 und des über den verdrehten Übertragungshebel 30 gezogenen Bowdenzuges 22 erreicht. Dieser überträgt die Bewegung an den Übertragungshebel 30 der mechanischen Verriegelung 20 des Power line Schalters 12 und bringt den Sperrstift 28 in die Sperrstellung. In dieser Stellung ist nur das Einschalten des Control line Schalters 10 möglich. Eine Einschaltung des Power line Schalters 12 ist nicht möglich. In dieser Stellung, Hauptkontakte offen, können die beiden Schaltgeräte 10 und 12 an Ihren Handgriffen durch Bügelschlösser abgeschlossen werden. In dieser Stellung genügt es, nur den Control line Schalter 10 über seinen Handgriff 14 abzuschließen, um beide Schalter 10 und 12 gegen ein Einschalten zu sichern. Das separate Abschließen des Power line Schalters 12 ist selbstverständlich ebenso möglich.

Fig. 3 zeigt eine Stellung, bei welcher der Control line Schalter 10 eingeschaltet ist, und sich der Power line Schalter 12 weiterhin in der Schaltstellung AUS befindet. In dieser Stellung befinden sich die Übertragungshebel 30 und die Sperrstifte 28 bezogen auf die Sperrscheiben 24 und 26 und deren Ausnehmungen 32 in einer Zwischenstellung, in der beide Schalter 10 und 12 betätigbar sind. Der Control line Schalter 10 kann wieder ausgeschaltet werden, oder der Power line Schalter 12 kann eingeschaltet werden. In dieser Stellung kann der Handgriff 16 des Power line Schalters 12 mit einem Bügelschloss abgeschlossen werden. Der Handgriff 14 des Control line Schalters 14 kann in der Schaltstellung EIN nicht abgeschlossen werden.

Fig. 4 zeigt nun eine Stellung, bei welcher der Power line Schalter 12 eingeschaltet ist, und sich der Control line Schalter 10 ebenfalls in der Schaltstellung EIN befindet. Mit Einschalten des Power line Schalters 12 wird durch die Sperrscheibe 26, den Sperrstift 28 und den Übertragungshebel 30 der Bowdenzug 22 gezogen. Durch diesen Hub wird der Sperrstift 28 der mechanischen Verriegelung 18 des Control line Schalters 10 in die Ausnehmung 32 in der Sperrscheibe 24 gezogen und sperrt nun jeden Schaltversuch am Control line Schalter 10. Ein Ausschalten des Control line Schalters 10 ohne vorherige Ausschaltung des Power line Schalters 12 ist nicht möglich.

Die Erfindung eignet sich insbesondere für von MCCB's (Molded Case Circuit Breaker) abgeleitete Lastrennschalter, die vor allem für die industriellen Einsatz vorgesehen sind, wie die N u. PN Lasttrennschalter der Eaton Corp.

### Bezugszeichen

- 10: erster Lasttrennschalter (erster Schalter, erstes Schaltgerät)
- 12: zweiter Lasttrennschalter (zweiter Schalter, zweites Schaltgerät)
- 14: Handantrieb (Drehgriff, Handgriff) des ersten Lasttrennschalters 10
- 16: Handantrieb (Drehgriff, Handgriff) des zweiten Lasttrennschalters 12
- 17: Schaltachse für Drehgriff
- 18: mechanische Verriegelung (Sperrmittel) des ersten Lasttrennschalters 10
- 20: mechanische Verriegelung (Sperrmittel) des zweiten Lasttrennschalters 12
- 22: Bowdenzug
- 23: Bowdenzug-Halterungen
- 24: Sperrscheibe der Sperrmittel des ersten Lasttrennschalters 10
- 26: Sperrscheibe der Sperrmittel des zweiten Lasttrennschalters 12
- 28: Sperrstift
- 30: Übertragungshebel
- 31: Übertragungshebel-Schwenkachse
- 32: Ausnehmung
- 34: Drehantrieb des ersten Lasttrennschalters 10
- 36: Drehantrieb des ersten Lasttrennschalters 12
- 38: Stromleitung
- 40: Steuerleitung

## Patentansprüche

1. Elektrische Schaltvorrichtung mit einer mechanischen Verriegelungsvorrichtung für die Schaltstellungen von Schaltern mit einem ersten Schalter (10) und einem zweiten Schalter (12), deren Schaltmechaniken über jeweilige Drehgriffe (14, 16) zwischen einer ersten und einer zweiten Schaltstellung EIN bzw. AUS betätigt werden können und die jeweils Sperrmittel (18, 20) zum Sperren einer Betätigung ihrer jeweiligen Schaltmechanik aufweisen,
einer Kraftübertragungsvorrichtung (22), welche die Sperrmittel der beiden Schalter miteinander koppelt,
wobei die Sperrmittel (18) des ersten Schalters (10) derart ausgebildet sind, dass sie in der ersten Schaltstellung EIN eine Betätigung der Schaltmechanik sperren und in der zweiten Schaltstellung AUS eine Betätigung der Schaltmechanik freigeben, und die Sperrmittel (20) des zweiten Schalters (12) derart ausgebildet sind, dass sie in der ersten Schaltstellung EIN eine Betätigung der Schaltmechanik freigeben und in der zweiten Schaltstellung AUS eine Betätigung der Schaltmechanik sperren, **dadurch gekennzeichnet, dass** die Sperrmittel (18) des ersten Schalters (10) in der zweiten Schaltstellung AUS über die Kraftübertragungsvorrichtung (22) die Sperrmittel (20) des zweiten Schalters (12) in der zweiten Schaltstellung AUS in einer Position halten, in der sie eine Betätigung der Schaltmechanik des zweiten Schalters (12) sperren, und die Sperrmittel (18) des ersten Schalters (10) in der ersten Schaltstellung EIN über die Kraftübertragungsvorrichtung (22) die Sperrmittel (20) des zweiten Schalters (12) in der zweiten Schaltstellung AUS freigeben, und
wobei die Sperrmittel (20) des zweiten Schalters (12) in der ersten Schaltstellung EIN über die Kraftübertragungsvorrichtung (22) die Sperrmittel (18) des ersten Schalters (10) in der ersten Schaltstellung EIN in einer Position halten, in der sie eine Betätigung der Schaltmechanik des ersten Schalters (10) sperren, und die Sperrmittel (20) des zweiten Schalters (12) in der zweiten Schaltstellung AUS über die Kraftübertragungsvorrichtung (22) die Sperrmittel (18) des ersten Schalters (10) in der ersten Schaltstellung EIN freigeben.

2. Schaltvorrichtung nach Anspruch 1,
**dadurch gekennzeichnet, dass**
die Sperrmittel eine mit einer Schaltachse (17) des Drehgriffs (14, 16) gekoppelte Sperrscheibe (24, 26) und einen um eine Achse verschwenkbar gelagerten und einen Sperrstift (28) aufweisenden Übertragungshebel (30) umfassen, wobei der Übertragungshebel (30) durch die Kraftübertragungsvorrichtung (22) derart gegen die Sperrscheibe (24, 26) gedrückt werden kann, dass der Sperrstift (28) in eine Ausnehmung (32) in der Sperrscheibe (24, 26) eingreifen und dadurch eine Drehung des Drehgriffs (14, 16) sperren kann.

3. Schaltvorrichtung nach Anspruch 2,
**dadurch gekennzeichnet, dass**
in der zweiten Schaltstellung AUS der Drehgriffe (14, 16) des ersten und zweiten Schalters (10, 12) der Übertragungshebel (30) der Sperrmittel (18) des ersten Schalters (10) in eine Stellung geschwenkt ist, in der eine Drehung des Drehgriffs (14) des ersten Schalters (10) freigegeben und über die Kraftübertragungsvorrichtung (22) der Übertragungshebel (30) der Sperrmittel (20) des zweiten Schalters (12) in eine Stellung geschwenkt ist, in welcher der Sperrstift (28) der Sperrmittel (20) des zweiten Schalters (12) in die Ausnehmung (32) der Sperrscheibe (26) eingreift, so dass eine Drehung des Drehgriffs (16) des zweiten Schalters (12) gesperrt ist.

4. Schaltvorrichtung nach Anspruch 2 oder 3,
**dadurch gekennzeichnet, dass**
in der ersten Schaltstellung EIN des Drehgriffs (14) des ersten Schalters (10) und in der zweiten Schaltstellung AUS des Drehgriffs (16) des zweiten Schalters (12) der Sperrstift (28) der Sperrmittel (18) des ersten Schalters (12) zumindest teilweise in die Ausnehmung (32) der Sperrscheibe (24) eingreift, so dass über die Kraftübertragungsvorrichtung (22) nahezu keine Kraft auf den Übertragungshebel (30) der Sperrmittel (20) des zweiten Schalters (12) ausgeübt wird und der Übertragungshebel (30) der Sperrmittel (20) des zweiten Schalters (12) durch eine Feder in eine Stellung geschwenkt ist, in welcher der Sperrstift (28) aus der Ausnehmung (32) der Sperrscheibe (26) der Sperrmittel (20) des zweiten Schalters (12) herausführt ist, so dass eine Drehung des Drehgriffs (16) des zweiten Schalters (12) freigegeben ist.

5. Schaltvorrichtung nach Anspruch 2, 3 oder 4,
**dadurch gekennzeichnet, dass**
in der ersten Schaltstellung EIN der Drehgriffe (14, 16) des ersten und zweiten Schalters (10, 12) der Übertragungshebel (30) der Sperrmittel (20) des zweiten Schalters (12) in eine Stellung geschwenkt ist, in der eine Drehung des Drehgriffs (16) des zweiten Schalters (12) freigegeben und über die Kraftübertragungsvorrichtung (22) der Übertragungshebel (30) der Sperrmittel (18) des ersten Schalters (10) in eine Stellung geschwenkt ist, in welcher der Sperrstift (28) der Sperrmittel (18) des ersten Schalters (10) in die Ausnehmung (32) der Sperrscheibe (24) eingreift, so dass eine Drehung des Drehgriffs (14) des ersten Schalters (10) gesperrt ist.

6. Schaltvorrichtung nach einem der Ansprüche 2 bis 5,
**dadurch gekennzeichnet, dass**
die Kraftübertragungsvorrichtung einen Bowdenzug (22) aufweist, dessen Enden jeweils an entsprechenden Halterungen (23) der Übertragungshebel (30) befestigt sind.

7. Schaltvorrichtung nach einem der Ansprüche 1 bis 6,
**dadurch gekennzeichnet, dass**
der Drehgriff (14) des ersten Schalters (10) und/oder der Drehgriff (16) des zweiten Schalters (12) in der zweiten Schaltstellung AUS arretierbar ist, insbesondere Ösen zum Arretieren durch Bügelschlösser aufweist.

8. Schaltvorrichtung nach einem der Ansprüche 1 bis 7,
**dadurch gekennzeichnet, dass**
der erste Schalter (10) ein für die Spannungsversorgung (40) einer Prozesssteuerung ausgelegter Lasttrennschalter ist und der zweite Schalter (12) ein für die Spannungsversorgung (38) einer Produktionsmaschine ausgelegter Lasttrennschalter ist.

9. Verwendung einer Schaltvorrichtung nach einem der vorhergehenden Ansprüche im industriellen Bereich, insbesondere für die Schaltung der Spannungsversorgung einer Produktionsmaschine.

## Claims

1. Electrical switching device having a mechanical locking device for the switch positions of switches having
a first switch (10) and a second switch (12), the switch mechanics of which can be operated via respective turn handles (14, 16) between a first and a second switch position ON or OFF and which have blocking means (18, 20) for blocking an operation of their respective switch mechanics respectively,
a power transmission device (22) which couples the blocking means of the two switches to each other,
wherein the blocking means (18) of the first switch (10) are formed in such a way that they block an operation of the switch mechanics in the first switch position ON and enable an operation of the switch mechanics in the second switch position OFF, and the blocking means (20) of the second switch (12) are formed in such a way that they enable an operation of the switch mechanics in the first switch position ON and block an operation of the switch mechanics in the second switch position OFF,
**characterised in that**
the blocking means (18) of the first switch (10) in the second switch position OFF hold the blocking means (20) of the second switch (12) in the second switch position OFF in a position via the power transmission device (22), in which position they block an operation of the switch mechanics of the second switch (12), and the blocking means (18) of the first switch (10) in the first switch position ON enable the blocking means (20) of the second switch (12) in the second switch position OFF via the power transmission device (22), and
wherein the blocking means (20) of the second switch (12) in the first switch position ON hold the blocking means (18) of the first switch (10) in the first switch position ON in a position via the power transmission device (22), in which position they block an operation of the switch mechanics of the first switch (10), and the blocking means (20) of the second switch (12) in the second switch position OFF enable the blocking means (18) of the first switch (10) in the first switch position ON via the power transmission device (22).

2. Switching device according to claim 1,
**characterised in that**
the blocking means comprise a blocking disc (24, 26) coupled to a switch axis (17) of the turning handle (14, 16) and a transmission lever (30) which is pivotably mounted around an axis and has a blocking pin (28), wherein the transmission lever (30) can be pushed against the blocking disc (24, 26) by the power transmission device (22) in such a way that the blocking pin (28) can engage with a recess (32) in the blocking disc (24, 26) and can thereby block a turning of the turning handle (14, 16).

3. Switching device according to claim 2,
**characterised in that**,
in the second switch position OFF of the turning handles (14, 16) of the first and second switch (10, 12), the transmission lever (30) of the blocking means (18) of the first switch (10) is pivoted into a position in which a turning of the turning handle (14) of the first switch (10) is enabled and the transmission lever (30) of the blocking means (20) of the second switch (12) is pivoted into a position via the power transmission device (22), in which position the blocking pin (28) of the blocking means (20) of the second switch (12) engages with the recess (32) of the blocking disc (26) such that a turning of the turning handle (16) of the second switch (12) is blocked.

4. Switching device according to claim 2 or 3,
**characterised in that**,
in the first switch position ON of the turning handle (14) of the first switch (10) and in the second switch position OFF of the turning handle (16) of the second switch (12), the blocking pin (28) of the blocking means (18) of the first switch (12) engages at least partially with the recess (32) of the blocking disc (24) such that almost no force is exerted on the transmission lever (30) of the blocking means (20) of the second switch (12) via the power transmission device (22) and the transmission lever (30) of the blocking means (20) of the second switch (12) is pivoted into a position by a spring, in which position the blocking pin (28) is guided from the recess (32) of the blocking disc (26) of the blocking means (20) of the second switch (12) such that a turning of the turning handle (16) of the second switch (12) is enabled.

5. Switching device according to claim 2, 3 or 4,
**characterised in that**,
in the first switch position ON of the turning handles (14, 16) of the first and second switch (10, 12), the transmission lever (30) of the blocking means (20) of the second switch (12) is pivoted into a position in which a turning of the turning handle (16) of the second switch (12) is enabled and the transmission lever (30) of the blocking means (18) of the first switch (10) is pivoted into a position via the power transmission device (22), in which position the blocking pin (28) of the blocking means (18) of the first switch (10) engages with the recess (32) of the blocking disc (24) such that a turning of the turning handle (14) of the first switch (10) is blocked.

6. Switching device according to any one of claims 2 to 5,
**characterised in that**
the power transmission device has a Bowden cable (22), the ends of which are fastened to corresponding holders (23) of the transmission lever (30) respectively.

7. Switching device according to any one of claims 1 to 6,
**characterised in that**
the turning handle (14) of the first switch (10) and/or the turning handle (16) of the second switch (12) is able to be fixed in the second switch position OFF, in particular has eyelets for fixing using U-locks.

8. Switching device according to any one of claims 1 to 7,
**characterised in that**
the first switch (10) is a load break switch designed for the voltage supply (40) of a process control and the second switch (12) is a load break switch designed for the voltage supply (38) of a production machine.

9. Use of a switching device according to any one of the preceding claims in the industrial field, in particular for the switching of the voltage supply of a production machine.

## Revendications

1. Dispositif de commutation électrique comprenant un dispositif de verrouillage mécanique pour les réglages de commutation de commutateurs avec
un premier commutateur (10) et un second commutateur (12), dont les mécanismes de commutation peuvent être actionnés par le biais de poignées tournantes (14, 16) respectives entre un premier et un second réglage de commutation MARCHE ou ARRÊT et qui présentent respectivement des moyens de blocage (18, 20) pour le blocage d'un actionnement de leur mécanisme de commutation respectif,
un dispositif de transmission de force (22) qui accouple les moyens de blocage des deux commutateurs entre eux,
dans lequel les moyens de blocage (18) du premier commutateur (10) sont réalisés de telle manière qu'ils bloquent un actionnement du mécanisme de commutation dans le premier réglage de commutation MARCHE et permettent un actionnement du mécanisme de commutation dans le second réglage de commutation ARRÊT, et les moyens de blocage (20) du second commutateur (12) sont réalisés de telle manière qu'ils permettent un actionnement du mécanisme de commutation dans le premier réglage de commutation MARCHE et bloquent un actionnement du mécanisme de commutation dans le second réglage de commutation ARRÊT,
**caractérisé en ce que**
les moyens de blocage (18) du premier commutateur (10) dans le second réglage de commutation ARRÊT maintiennent par le biais du dispositif de transmission de force (22) les moyens de blocage (20) du second commutateur (12) dans le second réglage de commutation ARRÊT dans une position dans laquelle ils bloquent un actionnement du mécanisme de commutation du second commutateur (12), et les moyens de blocage (18) du premier commutateur (10) dans le premier réglage de commutation MARCHE libèrent par le biais du dispositif de transmission de force (22) les moyens de blocage (20) du second commutateur (12) dans le second réglage de commutation ARRÊT, et
dans lequel les moyens de blocage (20) du second commutateur (12) dans le premier réglage de commutation MARCHE maintiennent par le biais du dispositif de transmission de force (22) les moyens de blocage (18) du premier commutateur (10) dans le premier réglage de commutation MARCHE dans une position dans laquelle ils bloquent un actionnement du mécanisme de commutation du premier commutateur (10), et les moyens de blocage (20) du second commutateur (12) dans le second réglage de commutation ARRÊT libèrent par le biais du dispositif de transmission de force (22) les moyens de blocage (18) du premier commutateur (10) dans le premier réglage de commutation MARCHE.

2. Dispositif de commutation selon la revendication 1,
**caractérisé en ce que**
les moyens de blocage comportent un disque de blocage (24, 26) accouplé à un axe de commutation (17) de la poignée tournante (14, 16) et un levier de transmission (30) présentant une tige de blocage (28) et logé de manière pivotante autour d'un axe, dans lequel le levier de transmission (30) peut être pressé par le dispositif de transmission de force (22) contre le disque de blocage (24, 26) de telle manière que la tige de blocage (28) puisse s'engager dans un évidement (32) dans le disque de blocage (24, 26) et bloquer ainsi une rotation de la poignée tournante (14, 16).

3. Dispositif de commutation selon la revendication 2,
**caractérisé en ce que**
dans le second réglage de commutation ARRÊT des poignées tournantes (14, 16) du premier et second commutateur (10, 12) le levier de transmission (30) des moyens de blocage (18) du premier commutateur (10) est pivoté dans une position dans laquelle une rotation de la poignée tournante (14) du premier commutateur (10) est libérée et le levier de transmission (30) des moyens de blocage (20) du second commutateur (12) est pivoté dans une position par le biais du dispositif de transmission de force (22), dans laquelle la tige de blocage (28) des moyens de blocage (20) du second commutateur (12) s'engage dans l'évidement (32) du disque de blocage (26) de sorte qu'une rotation de la poignée tournante (16) du second commutateur (12) soit bloquée.

4. Dispositif de commutation selon la revendication 2 ou 3,
**caractérisé en ce que**
dans le premier réglage de commutation MARCHE de la poignée tournante (14) du premier commutateur (10) et dans le second réglage de commutation ARRÊT de la poignée tournante (16) du second commutateur (12) la tige de blocage (28) des moyens de blocage (18) du premier commutateur (12) s'engage au moins partiellement dans l'évidement (32) du disque de blocage (24) de sorte que par le biais du dispositif de transmission de force (22) presque aucune force ne soit exercée sur le levier de transmission (30) des moyens de blocage (20) du second commutateur (12) et le levier de transmission (30) des moyens de blocage (20) du second commutateur (12) soit pivoté par un ressort dans une position dans laquelle la tige de blocage (28) est guidée hors de l'évidement (32) du disque de blocage (26) des moyens de blocage (20) du second commutateur (12) de sorte qu'une rotation de la poignée tournante (16) du second commutateur (12) soit libérée.

5. Dispositif de commutation selon la revendication 2, 3 ou 4,
**caractérisé en ce que**
dans le premier réglage de commutation MARCHE des poignées tournantes (14, 16) du premier et second commutateur (10, 12) le levier de transmission (30) des moyens de blocage (20) du second commutateur (12) est pivoté dans une position dans laquelle une rotation de la poignée tournante (16) du second commutateur (12) est libérée et le levier de transmission (30) des moyens de blocage (18) du premier commutateur (10) est pivoté dans une position par le biais du dispositif de transmission de force (22), dans laquelle la tige de blocage (28) des moyens de blocage (18) du premier commutateur (10) s'engage dans l'évidement (32) du disque de blocage (24) de sorte qu'une rotation de la poignée tournante (14) du premier commutateur (10) soit bloquée.

6. Dispositif de commutation selon l'une quelconque des revendications 2 à 5,
**caractérisé en ce que**
le dispositif de transmission de force présente un câble Bowden (22) dont les extrémités sont respectivement fixées sur des supports (23) correspondants des leviers de transmission (30).

7. Dispositif de commutation selon l'une quelconque des revendications 1 à 6,
**caractérisé en ce que**
la poignée tournante (14) du premier commutateur (10) et/ou la poignée tournante (16) du second commutateur (12) peut être arrêtée dans le second réglage de commutation ARRÊT, en particulier présente des oeillets pour l'arrêt par des étriers de raccordement.

8. Dispositif de commutation selon l'une quelconque des revendications 1 à 7,
**caractérisé en ce que**
le premier commutateur (10) est un sectionneur de charge conçu pour l'alimentation en tension (40) d'une commande de processus et le second commutateur (12) est un sectionneur de charge conçu pour l'alimentation en tension (38) d'une machine de production.

9. Utilisation d'un dispositif de commutation selon l'une quelconque des revendications précédentes dans le domaine industriel, en particulier pour le circuit de l'alimentation en tension d'une machine de production.
